# EUROPÄISCHE PATENTSCHRIFT

(11) **EP 1 717 027 B1**
(45) Veröffentlichungstag und Bekanntmachung des Hinweises auf die Patenterteilung: **27.02.2013**
(21) Anmeldenummer: 06007942.3
(22) Anmeldetag: 15.04.2006
(51) Int. Cl.: B41F 13/008, B41F 13/004

(54) **Verfahren und Vorrichtung zum Antrieb von Rotationskörpern einer Druckmaschine**
Process and device for driving rotary bodies in a printing press
Procédé et dispositif pour l'entrainement de corps rotatifs dans une machine d'impression

(30) Priorität: 27.04.2005 DE 102005019539
(43) Veröffentlichungstag der Anmeldung: 02.11.2006
(73) Patentinhaber: Koenig & Bauer AG, 97080 Würzburg (DE)
(72) Erfinder: Riese, Martin, Dr.-Ing., 01445 Radebeul (DE); Kohl, Bernd, 01662 Meissen (DE); Singer, Stefan, 01445 Radebeul (DE); Zirnstein, Bodo, 01445 Radebeul (DE)

(56) Entgegenhaltungen:
- EP-A2- 1 155 825
- DE-A1- 10 046 366
- DE-A1- 10 222 003
- US-A1- 2004 050 270

## Beschreibung

Die Erfindung betrifft eine Bogendruckmaschine und ein Verfahren zum Antrieb von Rotationskörpern der Druckmaschine, die in einer ersten Betriebsart mit unterschiedlichen Phasenlagen und in einer zweiten Betriebsart mit gleicher Phasenlage rotieren.

Die bedruckstoff- und druckbildführenden Rotationskörper (Druckzylinder, Übergabetrommeln, Gummituchzylinder, Plattenzylinder ...) von konventionellen Druckmaschinen werden über einen alle Aggregate (Druck- und Lackwerke) verbindenden Zahnräderzug (Antriebsräderzug) angetrieben.

Aufgrund der mechanischen Kopplung der Aggregate und der darin angeordneten Rotationskörper sind die Winkelstellungen der Rotationskörper zueinander festgelegt. Um die durch diskontinuierliche Bewegungen (z.B. Greifersteuergetriebe, Kanalüberrollungen an Bogendruckmaschinen) verursachten schwingungsanregenden Kräfte nicht an allen Aggregaten gleichzeitig in den Antriebsräderzug einzuleiten, sondern zeitlich zu verteilen, werden beispielsweise die Druckwerke nicht mit der gleichen Drehwinkelstellung (Phasenlage) betrieben, sondern um einen bestimmten Drehwinkel zueinander versetzt. Die Phasenlage kennzeichnet die Drehwinkellage eines charakteristischen Bezugspunktes auf der Umfangskontur eines einfach großen Rotationskörpers, beispielsweise die Drehwinkelposition des Zylinderkanals eines Plattenzylinders einer Bogenoffset-Druckmaschine, zu einem bestimmten Zeitpunkt.

Häufig wird ein Drehwinkelversatz von 120° zwischen benachbarten Druckwerken gewählt, so dass jedes dritte Druckwerk die gleichen Phasenlagen der darin angeordneten Rotationskörper aufweist. Das heißt, dass in jedem dritten Druckwerk gleiche Druckereignisse zeitgleich ablaufen.

Bei Bogenoffset-Druckmaschinen in Reihenbauweise kann dieser Drehwinkelversatz und damit die Anzahl der gleichlaufenden Druckwerke über die Wahl des Stufenwinkels α (Winkel zwischen der geraden Verbindungslinie Achse Druckzylinder - Achse Übertragungszylinder und der Waagerechten) und in Abhängigkeit von den Durchmesserverhältnissen der in Kontakt stehenden Zylinder oder Trommeln festgelegt werden.

In einer Bogenoffset-Druckmaschine mit einem, Stufenwinkel α = 22,5° und einem Durchmesserverhältnis Plattenzylinder : Gummizylinder : Druckzylinder : Übertragungszylinder = 1:1:2:2 beträgt beispielsweise der Drehwinkelversatz 180°, d.h. die Druckzylinder in benachbarten Druckwerken sind zueinander um 180° verdreht bzw. in jedem zweiten Druckwerk laufen zeitgleich gleiche Druckereignisse ab.

Die permanente mechanische Kopplung der Rotationskörper hat den Nachteil, dass Hilfsprozesse, wie beispielsweise ein Plattenwechsel an allen Plattenzylindern der Druckwerke einer Rotationsdruckmaschine, nicht an allen betroffenen Rotationskörpern gleichzeitig durchgeführt werden können. Die Druckmaschine muss vielmehr nacheinander und gruppenweise (jeweils die Rotationskörper mit gleicher Phasenlage) mit allen beteiligten Rotationskörpern die für den jeweiligen Hilfsprozess erforderliche Drehwinkelstellung anfahren. Wenn beispielsweise eine Bogenoffset-Druckmaschine 9 Druckwerke besitzt und die Phasenlagen benachbarter Druckwerke um 120° versetzt sind, kann ein Plattenwechsel zuerst in den Werken 1,4,7, danach in den Werken 2,5,8 und zuletzt in den Werken 3,6,9 gleichzeitig stattfinden.

Wenn eine Bogenoffset-Druckmaschine eine Bogenwendung aufweist, müssen die Druckplatten in den Druckwerksgruppen vor und nach dem Wendeaggregat nacheinander gewechselt werden, da durch die Wendeeinrichtung und die Formatverstellung kein fester Drehwinkelbezug zwischen den Druckwerken vor und nach dem Wendeaggregat besteht. Eine Druckmaschine mit 3 Druckwerken vor und 3 Druckwerken nach der Wendung und mit 120° Phasenlagenversatz benötigt 6 Zyklen für den Plattenwechsel an allen Plattenzylindern. Der dafür benötigte Zeitaufwand steht der Forderung nach kurzen Rüst- und Auftragwechselzeiten entgegen.

Zur Reduzierung des Zeitbedarfs für Hilfsprozesse bei z.B. einem Auftragswechsel ist aus der DE 196 23 224 C1 oder der DE 199 03 869 A1 bekannt, alle Plattenzylinder einer Bogenoffset-Druckmaschine aus dem Antriebsräderzug herauszulösen und einzeln anzutreiben, um die synchrone Rotation der Plattenzylinder mit gleicher Phasenlage für gleichzeitigen Plattenwechsel in allen Druckwerken zu ermöglichen.

Nachteilig an dieser Lösung ist der hohe Kostenaufwand für die Ausstattung aller Druckwerke mit Einzelantrieben, die Motoren, Antriebsregler, Drehwinkel-Lagegeber und zusätzliche elektrische Verbindungen umfassen.

Der Erfindung liegt daher die Aufgabe zugrunde, die Kosten für die Einzelantriebe zu reduzieren, ohne das Zeitsparpotential von Einzelantrieben bei der Durchführung von Hilfsprozessen zu vermindern.

Erfindungsgemäß wird die Aufgabe durch eine Bogendruckmaschine mit den Merkmalen des ersten Anspruchs oder ein Verfahren mit den Merkmalen des fünften Anspruchs gelöst. Der Grundgedanke der vorgeschlagenen Lösung besteht darin, die am Hilfsprozess beteiligten Rotationskörper in Abhängigkeit von ihrer Phasenlage mit Einzelantrieben auszustatten (partieller Einzelantrieb).

Indem nicht alle der für die Dauer der Hilfsprozesse zu synchronisierenden Rotationskörper mit Einzelantrieben ausgerüstet werden, sondern nur diejenigen, welche eine von einer Bezugsphasenlage (erste Phasenlage) abweichende Phasenlage aufweisen, können die Kosten für die Einzelantriebe an den Rotationskörpern mit Bezugsphasenlage eingespart werden. Die Rotationskörper mit der ersten Phasenlage werden gemeinsam vom vorhandenen Antriebsräderzug der Druckmaschine in die für den jeweiligen Hilfsprozess erforderliche Drehwinkelposition gedreht, während die übrigen Rotationskörper zeitgleich dazu von den Einzelantrieben in diese Drehwinkelposition gedreht werden.

Die Erfindung hat den Vorteil, dass sich mit einer reduzierten Anzahl von Einzelantrieben die gleiche Zeiteinsparung wie bei vollständiger Ausstattung mit Einzelantrieben ergibt. Der größte Kostenspareffekt für die Einzelantriebskonfiguration tritt ein, wenn die Gruppe der Rotationskörper mit Bezugsphasenlage, die vom Antriebsräderzug angetrieben wird, die Gruppe mit der höchsten Anzahl von Rotationskörpern bildet.

Die Erfindung soll am Beispiel einer Bogenoffset-Druckmaschine mit partiellem Einzelantrieb der Plattenzylinder näher erläutert werden. Die dazugehörigen Zeichnungen haben folgende Bedeutung:
- Figur 1: schematische Darstellung einer Bogenoffset-Druckmaschine mit partiellem Einzelantrieb

Wie aus der Figur 1 ersichtlich, besteht die Bogenoffset-Druckmaschine aus 4 Druckwerken DW1...4, wobei von den Druckwerken nur die doppelt großen Druckzylinder und die einfach großen Gummituchzylinder GZ1..4 und Plattenzylinder PZ1..4 dargestellt sind. Alle vier Druckwerke DW1...4 werden über einen Antriebsräderzug ARZ, der durch die im Eingriff stehenden Antriebszahnräder der einzelnen Zylinder DZ1..4,GZ1...4,PZ1...4 in den Druckwerken DW1...4 und den Übergabetrommeln ÜT1...3 zwischen den Druckwerken DW1...4 gebildet wird, angetrieben. Der Antriebsmoment für den Antriebsräderzug ARZ wird in bekannter Weise von einem oder mehreren (nicht dargestellten) Hauptantrieben bereitgestellt. Zwischen den Druckwerken DW1...4 besteht eine Phasenlagendifferenz von 120°, d.h. die Gummituch- und die Plattenzylinder GZ1,GZ4,PZ1,PZ4 im ersten und vierten Druckwerk DW1,DW4 befinden sich in der gleichen Drehwinkelstellung bzw. weisen die gleiche (erste) Phasenlage auf.

Im Druckbetrieb (erste Betriebsart) werden die Farbauszüge im ersten und vierten Druckwerk DW1,DW4 gleichzeitig auf die Bogen übertragen, während die Druckteilbilder im zweiten Druckwerk DW2 um einen Drehwinkel von 120° versetzt zur ersten Phasenlage des ersten Druckwerkes DW1 und im dritten Druckwerk DW3 um 240° versetzt zum ersten Druckwerk DW1 auf die Bogen übertragen wird. Dementsprechend rotieren die (weiteren) Plattenzylinder PZ2,PZ3 im zweiten und dritten Druckwerk DW2,DW3 mit um 120° bzw. um 240° gegenüber dem ersten oder vierten Druckwerk DW1,DW4 versetzten (weiteren) Phasenlagen.

Bei einem Wechsel des Druckauftrages müssen die Druckplatten auf allen Plattenzylindern PZ1...4 gewechselt werden. Der Plattenwechsel ist ein Hilfsprozess (zweite Betriebsart), bei dem die Plattenzylinder PZ1...4 in eine bestimmte, in allen Druckwerken DW1...4gleiche Drehwinkeiposition des mit Plattenklemmvorrichtungen ausgestatteten Zylinderkanals verdreht werden müssen, damit das Entfernen der alten Druckplatte und das Aufziehen der neuen Druckplatte ohne größeren manuellen Aufwand durchgeführt werden kann.

Wenn alle Plattenzylinder PZ1...4 in konventioneller Weise vom Antriebsräderzug ARZ angetrieben werden, muss der Antriebsräderzug ARZ zunächst in die gemeinsame Plattenwechselposition des ersten und vierten Druckwerkes DW1,DW4 gedreht werden. Nach Abschluss des Plattenwechselvorganges wird der Antriebsräderzug ARZ um 120° weitergedreht bis in die Plattenwechselposition des Plattenzylinders PZ2 im zweiten Druckwerk DW2. Ist der Plattenwechsel auch dort vollzogen, wird der Antriebsräderzug ARZ um weitere 120° gedreht bis in die Plattenwechselposition des dritten Druckwerkes DW3. Eine konventionelle 4-Werke-Druckmaschine benötigt somit drei Zyklen für einen kompletten Plattenwechsel.

Eine vollständig mit Plattenzylinder-Einzelantrieben ausgestattete 4-Werke-Druckmaschine benötigt dagegen nur einen Plattenwechselzyklus, weil alle Plattenzylinder unabhängig vom Antriebsräderzug und gleichzeitig in die Plattenwechselposition gedreht werden können, erfordert aber den Investitionsaufwand für 4 Einzelantriebe. Erfindungsgemäß wird bei der beispielhaften 4-Werke-Druckmaschine lediglich den (weiteren) Plattenzylindern PZ2,PZ3 am zweiten und dritten Druckwerk DW2,DW3 jeweils ein Einzelantrieb M1,M2 zugeordnet, wodurch der Investitionsaufwand im Vergleich zu einer vollständig mit Einzelantrieben ausgestatteten Druckmaschine auf 50% reduziert werden kann.

Die Plattenzylinder PZ1,PZ4 im ersten und vierten Druckwerk DW1,DW4 bleiben im Antriebsräderzug ARZ eingebunden, da sie eine übereinstimmende Phasenlage aufweisen und keine separate Verdrehbarkeit erfordern. Die übereinstimmende Phasenlage wird als Bezugs- oder erste Phasenlage und die vom Antriebsräderzug ARZ angetriebenen Plattenzylinder PZ1,PZ4 werden in analoger Weise als erste Rotationskörper bezeichnet.

Die in erfindungsgemäßer Weise mit nur zwei Einzelantrieben M1,M2 ausgestattete Druckmaschine benötigt ebenfalls nur einen Plattenwechselzyklus. Während die (ersten) Plattenzylinder PZ1,PZ4 im ersten und vierten Druckwerk DW1,DW4 gemeinsam vom Antriebsräderzug ARZ in die Plattenwechselposition gedreht werden, werden die (weiteren) Plattenzylinder PZ2,PZ3 im zweiten und dritten Druckwerk DW2,DW3 parallel dazu durch die zugeordneten Einzelantriebe M1,M2 von ihren (weiteren) Phasenlagen in die erste Phasenlage der vom Antriebsräderzug ARZ bewegten Plattenzylinder PZ1,PZ4 gedreht, bis alle Plattenzylinder PZ1...4 annähernd zum gleichen Zeitpunkt die gemeinsame Plattenwechselposition erreicht haben. Dabei können die weiteren Plattenzylinder PZ2,PZ3 zunächst in einer "Einholbewegung" in die erste Phasenlage der Plattenzylinder PZ1,PZ4 im ersten und vierten Druckwerk DW1,DW4 gedreht werden und danach alle Plattenzylinder PZ1...4 mit synchronisierter Phasenlage in die Plattenwechselposition rotieren. Es ist ebenso möglich, dass zur Verkürzung der Plattenwechselzeit die einzeln angetriebenen Plattenzylinder PZ2,PZ3 unabhängig voneinander und zunächst unabhängig von der Phasenlage der vom Antriebsräderzug ARZ angetriebenen Plattenzylinder PZ1,PZ4 auf dem jeweils kürzesten Weg in die Plattenwechselposition gedreht werden und zeitlich synchronisiert mit den ersten Plattenzylindern PZ1,PZ2 die Plattenwechselposition erreichen. In beiden Fällen werden die Drehbewegungen der einzeln angetriebenen Plattenzylinder PZ2,PZ3 mit den Drehbewegungen der ersten Rotationskörpern PZ1,PZ4 bzw. des Antriebsräderzuges ARZ synchronisiert, so dass beispielsweise die gemeinsame Drehwinkelposition zum Plattenwechsel annähernd gleichzeitig von allen Rotationskörpern PZ1...PZ4 erreicht wird.

Bei Deaktivierung der zweiten Betriebsart, d.h. im Beispiel bei Beendigung des Plattenwechsels und Übergang zum Druckbetrieb, werden die weiteren Rotationskörper PZ2,PZ3 in ihre ursprünglichen Phasenlagen für die erste Betriebsart zurückgedreht und wieder mit dem Antriebsräderzug ARZ synchronisiert.

Die separate Drehbarkeit der Plattenzylinder PZ2,PZ3 ist in der Zeichnung symbolisch durch den fehlenden Kontakt der Zylinderkonturen mit den benachbarten Gummizylindern GZ2,GZ3 dargestellt.

Gegenüber der Variante des Einzelantriebes aller Plattenzylinder PZ1...4 wird mit dem partiellen Einzelantrieb der gleiche Effekt, nämlich die Einsparung der Zeit von zwei Plattenwechselzyklen, bei halbem Kostenaufwand erreicht. Ähnlich deutliche Vorteile sind bei anderen Maschinenkonfigurationen zu erzielen, z.B. bei einer Bogenwendeeinrichtung nach dem ersten Druckwerk oder bei einer 5-Farben-Druckmaschine, bei denen jeweils die Investition in einen einzigen Plattenzylinder-Einzelantrieb ausreicht, um die Zeit eines Plattenwechselzyklus einzusparen.

Die erfindungsgemäße Konfiguration von Druckmaschinen mit Einzelantrieben ist auf alle Rotationskörper anwendbar, die temporär phasengleiche Bewegungen ausführen.

Ebenso liegt die Kopplung der Einzelantriebe M1,M2 für die Plattenzylinder PZ2,PZ3 auch mit den zugeordneten Gummituchzylindern GZ2,GZ3 zur synchronisierten Durchführung anderer Hilfsprozesse, beispielsweise von Waschprozessen, im Rahmen der Erfindung. Die Synchronisierung der Einzelantriebe M1,M2 erfolgt in bekannter Weise über (nicht dargestellte) Drehwinkelgeber an den einzeln angetriebenen Rotationskörpern (Plattenzylinder PZ2,PZ3) und zugeordnete Drehwinkelgeber beispielsweise an benachbarten Rotationskörpern, die über den Antriebsräderzug ARZ bewegt werden (im Beispiel an den Gummituchzylindern GZ2,GZ3), wobei die Drehwinkelsignale von (nicht dargestellten) Antriebsreglern verarbeitet werden, die die Synchronisierung mit dem Antriebsräderzug ARZ ausführen.

Durch die Reduzierung der Anzahl von Einzelantrieben wird das Antriebssteuersystem vereinfacht und von Synchronisierungsaufgaben entlastet, so dass kürzere Reaktionszeiten und geringere Schwingungsneigung bei längeren Maschinen mit einer höheren Anzahl an Druckwerken erreicht werden.

### Aufstellung der verwendeten Bezugszeichen

- DW1..4: Druck- oder Lackwerke
- DZ1..4: Druckzylinder
- GZ1...4: Gummituchzylinder
- PZ1...4: Plattenzylinder
- ÜT1...3: Übergabetrommeln
- ARZ: Antriebsräderzug
- M1,M2: Einzelantriebe

## Patentansprüche

1. Bogendruckmaschine mit Rotationskörpern (PZ1...4) und einem Antrieb der Rotationskörper (PZ1...4),
wobei die Rotationskörper (PZ1...4) in einer ersten Betriebsart unterschiedliche Phasenlagen und in einer zweiten Betriebsart die gleiche Phasenlage einnehmen und die Phasenlage die Drehwinkellage eines Rotationskörpers (PZ1...4) zu einem bestimmten Zeitpunkt ist, wobei
- erste Rotationskörper (PZ1, PZ4) mit einer gleichen ersten Phasenlage mit einem Antriebsräderzug (ARZ) verbunden sind,
- mindestens ein weiterer Rotationskörper (PZ2, PZ3) in der ersten Betriebsart eine weitere Phasenlage aufweist und mit dem Antriebsräderzug (ARZ) synchronisiert ist und
- nur dem mindestens einen weiteren Rotationskörper (PZ2, PZ3) ein Einzelantrieb (M1, M2) zugeordnet ist.

2. Bogendruckmaschine nach Anspruch 1,
wobei der mindestens eine weitere Rotationskörper (PZ2, PZ3) in der zweiten Betriebsart mit den ersten Rotationskörpern (PZ1, PZ4) synchronisierbar ist.

3. Bogendruckmaschine nach Anspruch 1,
wobei die Bogendruckmaschine eine Bogenrotationsdruckmaschine ist und die Rotationskörper (PZ1...4) Plattenzylinder (PZ1...4) sind.

4. Bogendruckmaschine nach Anspruch 1,
wobei die Gruppe der ersten mit einem Antriebsräderzug (ARZ) verbundenen Rotationskörper (PZ1...4) die Gruppe mit der höchsten Anzahl von Rotationskörpern (PZ1...4) bildet.

5. Verfahren zum Betrieb der Bogendruckmaschine nach Anspruch 1, wobei
- bei Aktivierung der zweiten Betriebsart der mindestens eine weitere Rotationskörper (PZ2, PZ3) mit den ersten Rotationskörpern (PZ1, PZ4) synchronisiert und
- bei Deaktivierung der zweiten Betriebsart der mindestens eine weitere Rotationskörper (PZ2, PZ3) in seine Phasenlage für die erste Betriebsart zurückgedreht und mit dem Antriebsräderzug (ARZ) synchronisiert wird.

6. Verfahren nach Anspruch 5,
wobei in der zweiten Betriebsart der mindestens eine weitere Rotationskörper (PZ2, PZ3) durch den Einzelantrieb (M1, M2) in die erste Phasenlage gedreht und mit den ersten Rotationskörpern (PZ1, PZ4) synchronisiert wird.

7. Verfahren nach Anspruch 5,
wobei die erste Betriebsart dem Druckbetrieb entspricht und die zweite Betriebsart ein Plattenwechselvorgang ist.

8. Verfahren nach Anspruch 7,
wobei weitere Plattenzylinder (PZ2, PZ3) zunächst in einer Einholbewegung in die erste Phasenlage der Plattenzylinder (PZ1, PZ4) gedreht werden und danach alle Plattenzylinder (PZ1...4) mit synchronisierter Phasenlage in eine Plattenwechselposition rotieren.

9. Verfahren nach Anspruch 7,
wobei zur Verkürzung der Plattenwechselzeit einzeln angetriebene Plattenzylinder (PZ2, PZ3) unabhängig voneinander und zunächst unabhängig von der Phasenlage der vom Antriebsräderzug (ARZ) angetriebenen Plattenzylinder (PZ1, PZ4) auf dem jeweils kürzesten Weg in eine Plattenwechselposition gedreht werden.

10. Verfahren nach Anspruch 8 oder 9,
wobei die Drehbewegungen der einzeln angetriebenen Plattenzylinder (PZ2, PZ3) mit den Drehbewegungen der ersten Plattenzylinder (PZ1, PZ4) bzw. des Antriebsräderzuges (ARZ) synchronisiert werden, so dass die gemeinsame Drehwinkelposition zum Plattenwechsel annähernd gleichzeitig von allen Plattenzylindern (PZ1...4) erreicht wird.

## Claims

1. Sheet printing machine with rotary bodies (PZ1 ... 4) and a drive of the rotary bodies (PZ1 ... 4), wherein the rotary bodies (PZ1 ... 4) in a first mode of operation adopt different phase positions and in a second mode of operation adopt the same phase position and the phase position is the rotational angle position of a rotary body (PZ1 ... 4) at a specific point in time, wherein
- first rotary bodies (PZ1, PZ4) with the same first phase position are connected with a drive wheel train (ARZ),
- at least one further rotary body (PZ2, PZ3) in the first mode of operation has a further phase position and is synchronised with the drive wheel train (ARZ) and
- an individual drive (M1, M2) is associated only with the at least one further rotary body (PZ2, PZ3).

2. Sheet printing machine according to claim 1, wherein the at least one further rotary body (PZ2, PZ3) is in the second mode of operation synchronisable with the first rotary bodies (PZ1, PZ4).

3. Sheet printing machine according to claim 1, wherein the sheet printing machine is a rotary sheet printing machine and the rotary bodies (PZ1 ... 4) are plate cylinders (PZ1 ... 4).

4. Sheet printing machine according to claim 1, wherein the group of the first rotary bodies (PZ1 ... 4) connected with a drive wheel train (ARZ) forms the group with the highest number of rotary bodies (PZ1 ... 4).

5. Method of operating the sheet printing machine according to claim 1, wherein
- on activation of the second mode of operation the at least one further rotary body (PZ2, PZ3) is synchronised with the first rotary bodies (PZ1, PZ4) and
- on deactivation of the second mode of operation the at least one further rotary body (PZ2, PZ3) is rotated back into its phase position for the first mode of operation and is synchronised with the drive wheel train (ARZ).

6. Method according to claim 5, wherein in the second mode of operation the at least one further rotary body (PZ2, PZ3) is rotated by the individual drive (M1, M2) into the first phase position and is synchronised with the first rotary bodies (PZ1, PZ4).

7. Method according to claim 5, wherein the first mode of operation corresponds with printing operation and the second mode of operation is a plate change process.

8. Method according to claim 7, wherein further plate cylinders (PZ2, PZ3) are initially rotated in a catch-up movement into the first phase position of the plate cylinders (PZ1, PZ4) and thereafter all plate cylinders (PZ1 ... 4) rotate with synchronised phase position into a plate change position.

9. Method according to claim 7, wherein for shortening the plate change time individually driven plate cylinders (PZ2, PZ3) are rotated independently of one another and initially independently of the phase position of the plate cylinders (PZ1, PZ4), which are driven by the drive wheel train (ARZ), on the respective shortest path into a plate change position.

10. Method according to claim 8 or 9, wherein the rotational movements of the individually driven plate cylinders (PZ2, PZ3) are synchronised with the rotational movements of the first plate cylinders (PZ1, PZ4) or of the drive wheel train (ARZ) so that the common rotational angle position for the plate change is reached by all plate cylinders (PZ1 ... 4) at approximately the same time.

## Revendications

1. Machine d'impression de feuilles comprenant des corps rotatifs (PZ1...4) ainsi que des moyens d'entrainement de ces corps rotatifs (PZ1...4),
les corps rotatifs (PZ1...4) prenant différentes positions de phase dans un premier mode de fonctionnement et la même position de phase dans un second mode de fonctionnement, et la position de phase correspondant à la position angulaire d'un corps rotatif (PZ1...4) à un instant déterminé, machine dans laquelle :
- des premiers corps rotatifs (PZ1, PZ4) ayant une même première position de phase étant reliés à un mécanisme de commande de roues d'entrainement (ARZ),
- au moins un autre corps rotatif (PZ2, PZ3) présente une autre position de phase dans le premier mode de fonctionnement et est synchronisé avec le mécanisme de commande de roues d'entrainement (ARZ), et
- un moyen d'entrainement individuel (M1, M2) n'est associé qu'à cet autre corps rotatif (PZ2, PZ3).

2. Machine d'impression de feuilles conforme à la revendication 1, dans lequel l'autre corps rotation (PZ2, PZ3) peut être synchronisé avec les premiers corps rotatifs (PZ1, PZ4) dans le second mode de fonctionnement.

3. Machine d'impression de feuilles conforme à la revendication 1, **caractérisé en ce qu'**
elle est constituée par une machine d'impression de feuilles rotative et les corps rotatifs (PZ1...4) sont des cylindres porte plaques (PZ1...4).

4. Machine d'impression de feuilles conforme à la revendication 1, dans lequel le groupe des premiers corps rotatifs (PZ1...4) reliés à un mécanisme de commande de roues d'entrainement (ARZ) forme le groupe ayant le plus grand nombre de corps rotatif (PZ1...4).

5. Procédé d'actionnement d'une machine d'impression de feuilles conforme à la revendication 1, selon lequel :
lors de l'activation du second mode de fonctionnement l'autre corps rotatif (PZ2, PZ3) est synchronisé avec les premiers corps rotatifs (PZ1, PZ4), et
lors de la désactivation du second mode de fonctionnement, l'autre corps rotatif (PZ2, PZ3) est ramené par rotation dans sa position de phase pour le premier mode de fonctionnement et est synchronisé avec le mécanisme de commande de roues d'entrainement (ARZ).

6. Procédé conforme à la revendication 5, selon lequel dans le second mode de fonctionnement l'autre corps rotatif (PZ2, PZ3) est déplacé en rotation dans la première position de phase par le moyen d'entrainement individuel (M1, M2) et est synchronisé avec les premiers corps rotatifs (PZ1, PZ4).

7. Procédé conforme à la revendication 5, selon lequel le premier mode de fonctionnement correspond au fonctionnement d'impression et le second mode de fonctionnement est un processus d'échange de plaques.

8. Procédé conforme à la revendication 7, selon lequel d'autres cylindres porte plaques (PZ2, PZ3) sont tout d'abord déplacés par rotation par un mouvement de rattrapage dans la première position de phase des cylindres porte plaques (PZ1, PZ4) puis tous les cylindres porte plaques (PZ1...4) tournent dans une position d'échange des plaques avec des positions de phase synchronisées.

9. Procédé conforme à la revendication 7, selon lequel pour raccourcir la durée d'échange des plaques, des cylindre porte plaques (PZ2, PZ3) actionnés individuellement sont déplacés par rotation indépendamment les uns des autres et tout d'abord indépendamment de la position de phase des cylindres porte plaques (PZ1, PZ4) actionnés par le mécanisme de commande de roues d'entrainement (ARZ) dans une position d'échange des plaques par le plus court chemin respectif.

10. Procédé conforme à la revendication 8 ou 9, selon lequel les mouvements de rotation des cylindres porte plaques (PZ2, PZ3) entrainés individuellement sont synchronisés avec les mouvements de rotation des premiers cylindres porte plaques (PZ1, PZ4) ou du mécanisme de commande de roues d'entrainement (ARZ), de sorte que la position angulaire commune pour permettre l'échange des plaques soit atteinte approximativement simultanément par tous les cylindres porte plaques (PZ1...4).
